# EUROPÄISCHE PATENTSCHRIFT

(11) **EP 2 363 567 B1**
(45) Veröffentlichungstag und Bekanntmachung des Hinweises auf die Patenterteilung: **15.08.2018**
(21) Anmeldenummer: 11000927.1
(22) Anmeldetag: 05.02.2011
(51) Int. Cl.: E06B 7/23

(54) **Rahmen eines Kunststofffensters oder einer Kunststofftür**
Frame of a plastic window or a plastic door
Cadre d'une fenêtre en matière synthétique ou d'une porte en matière synthétique

(30) Priorität: 05.03.2010 DE 202010003212 U
(43) Veröffentlichungstag der Anmeldung: 07.09.2011
(73) Patentinhaber: Rehau AG + Co, 95111 Rehau (DE)
(72) Erfinder: Melzer, Klaus, 91099 Poxdorf (DE); Fink, Norbert, 90542 Eckental (DE); Nägel, Bernhard, 91301 Forchheim (DE); Gorbunov, Igor, 90478 Nürnberg (DE)

(56) Entgegenhaltungen:
- DE-U1- 29 723 853
- DE-U1-202004 000 638
- DE-U1-202008 013 985

## Beschreibung

Die vorliegende Erfindung betrifft einen Rahmen eines Kunststofffensters oder einer Kunststofftür, der einen aus Kunststoff-Blendrahmenprofilen gebildeten Blendrahmen, einen aus Kunststoff-Flügelrahmenprofil gebildeten Flügelrahmen und eine Mitteldichtung umfasst, die in einem Falzbereich zwischen dem Blendrahmen und dem Flügelrahmen angeordnet ist und die einen Grundkörper und eine Lippe umfasst, die an einer Anschlagfläche des Flügelrahmen unter Bildung einer umlaufenden raumseitigen Kammer und einer umlaufenden wetterseitigen Kammer anliegt.

Die Verwendung von Mitteldichtungen im Fensterbereich ist im Stand der Technik beispielsweise aus der DE 10 2004 015 064 A1 bekannt. Darin wird eine im Falzbereich zwischen Blendrahmen und Flügelrahmen eines Fensters oder einer Tür angeordnete Mitteldichtung beschrieben, die im Querschnitt einen Aufbau mit mehreren Kammern besitzt. Eine im Aufbau analoge Mitteldichtung ist in der DE 20 2004 000 638 U1 beschrieben. Für den Einsatz in Passivhausfenstern bzw. Passivhaustüren bieten derartige Mitteldichtungen jedoch eine unzureichende Wärmeisolierung.

Darüber hinaus ist auf dem Gebiet von Fenstern und Türen aus Aluminium-Verbundprofilen bekannt, Mitteldichtungen mit zum Flügelrahmen weisenden, starren Schottleisten zu verwenden, um die Wärmestrahlung zu verringern. Mitteldichtungen mit derartigen starren Schottleisten sind in der DE 195 28 498 C1 und der DE 297 23 853 U1 bekannt. Derartige bei Aluminium-Verbundprofilen verwendete Mitteldichtungen können bei Kunststoff-Hohlprofilen nicht zum Einsatz kommen, da die zum Flügelrahmen weisende Schottleiste insbesondere bei großen Kunststofffenstern ein Öffnen und Schließen des Fensters stark behindert. Darüber hinaus bestehen derartige Mitteldichtungen aus nicht verschweißbarem Material, was bei Kunststoffprofilen zu einer erschwerten Verarbeitung führt.

Damit besteht die Aufgabe der vorliegenden Erfindung darin, einen Rahmen eines Kunststofffensters oder einer Kunststofftür mit einer Mitteldichtung zur Verfügung zu stellen, der die Nachteile des Stands der Technik überwindet. Insbesondere soll der erfindungsgemäße Rahmen des Kunststofffensters oder der Kunststofftür für eine verbesserte Wärmedämmung sorgen und einfach zu verarbeiten sein.

Diese und andere Aufgaben werden mit einem Rahmen eines Kunststofffensters oder einer Kunststofftür mit den Merkmalen des Anspruchs 1. Bevorzugte Ausführungsformen des erfindungsgemäßen Rahmens sind in den davon jeweils abhängigen Ansprüchen beschrieben.

Gemäß der vorliegenden Erfindung wurde überraschenderweise erkannt, dass die durch die Verwendung einer Mitteldichtung erzielte Wärmedämmung verbessert werden kann, wenn die Mitteldichtung neben der am Flügelrahmen anliegenden Lippe weiter eine zum Flügelrahmen weisende Fahne umfasst, die nicht am Flügelrahmen anliegt, wobei der Abstand zwischen Flügelrahmen und Fahne höchstens 2 mm beträgt. Ein derartiger Abstand zwischen Flügelrahmen und Fahne bietet eine ausreichende Wärmeisolierung und gewährleistet immer noch ein freies Öffnen und Schließen des Fensters bzw. der Tür. Eine derartige zum Flügelrahmen weisende Fahne sorgt einerseits für einen unter Dämmungsgesichtspunkten thermisch abgetrennten Bereich zwischen der am Flügelrahmen anliegenden Lippe und der Fahne, wodurch eine verbesserte Wärmedämmung erzielt wird, und zum anderen beinhaltet die Fahne eine gewisse Flexibilität, so dass die Fahne das Öffnen und Schließen des Kunststofffensters bzw. der Kunststofftür nicht behindert. In diesem Zusammenhang bedeutet der Begriff "thermisch abgetrennter Bereich", dass der Bereich unter dem Gesichtspunkt der Wärmeisolation so behandelt werden kann, als wäre er tatsächlich räumlich abgetrennt.

Dementsprechend liegt die vorliegende Erfindung in der Bereitstellung eines Rahmens eines Kunststofffensters oder einer Kunststofftür, der einen aus Kunststoff-Blendrahmenprofilen gebildeten Blendrahmen, einen aus Kunststoff-Flügelrahmenprofilen gebildeten Flügelrahmen und eine Mitteldichtung umfasst, die in einem Falzbereich zwischen dem Blendrahmen und dem Flügelrahmen angeordnet ist und die einen Grundkörper und eine Lippe umfasst, die an einer Anschlagfläche des Flügelrahmens unter Bildung einer umlaufenden raumseitigen Kammer und einer umlaufenden wetterseitigen Kammer anliegt, wobei die Mitteldichtung weiter eine von der Lippe beabstandete, zum Flügelrahmen weisende Fahne umfasst, die nicht am Flügelrahmen anliegt, und der Abstand zwischen Flügelrahmen und Fahne höchstens 2 mm beträgt.

Es kann auch von Nutzen sein, wenn der Grundkörper im Querschnitt einen Aufbau aus mindestens zwei Hohlkammern aufweist. Die Hohlkammern sind dabei vorzugsweise in Richtung der Tiefe des Blendrahmenprofils angeordnet. Ein derartiger Querschnitt bewirkt eine weiter verbesserte Wärmedämmung.

Ebenso kann es von Vorteil sein, wenn ein thermoplastisches Polymermaterial mit einer Shore-Härte (Shore A) im Bereich von 50 Shore A bis 80 Shore A das Material der Mitteldichtung darstellt, wobei thermoplastische Polymermaterialien mit einer Shore-Härte (Shore A) im Bereich von 60 Shore A bis 80 Shore A und insbesondere im Bereich von 65 Shore A bis 75 Shore A bevorzugt sind. Ein ganz besonders bevorzugtes Material besitzt eine Härte von etwa 70 Shore A (im Bereich von 68 Shore A bis 72 Shore A). Thermoplastische Elastomere mit einer Shore-Härte in diesen Bereichen haben sich als besonders geeignet erweisen. Dabei sind thermoplastische Elastomere auf Basis von PVC, PP/EPDM sowie TPS und SBS besonders bevorzugt. Derartige Materialien ermöglichen ein Verschweißen der Mitteldichtung in den Eckbereichen der Mitteldichtung. Dabei ist es ausreichend, wenn die Lippe und die Fahne der Mitteldichtung aus einem thermoplastischen Material mit einer Shore-Härte in den genannten Bereichen hergestellt ist. Dementsprechend kann es auch günstig sein, wenn der Grundkörper der Mitteldichtung aus einem härteren thermoplastischen Material als die Lippe und Fahne hergestellt ist. Die angegeben Werte der Shore-Härte beziehen sich dabei auf die Normen DIN 53505 und DIN 7868.

Ferner ist es besonders bevorzugt, wenn die Mitteldichtung zusammen mit dem Blendrahmenprofil in den Eckbereichen des Blendrahmens verschweißt ist. Dies ermöglicht, die Blendrahmenprofilstangen mit der Mitteldichtung fertig zu konfektionieren und bei der Verarbeitung zum Blendrahmen in den Eckbereich beide zu verschweißen.

Ebenso kann es hilfreich sein, wenn die Mitteldichtung weiter einen Fuß umfasst, der in eine Dichtungsaufnahmenut des Blendrahmens eingezogen ist. Gleichermaßen kann es sich als günstig erweisen, wenn der Grundkörper der Mitteldichtung als eine Erhebung des Blendrahmens ausgebildet ist, wobei Lippe und Fahne an die Erhebung anextrudiert sind. Daneben kann es sich als nützlich erweisen, wenn die Mitteldichtung durch Koextrusion an den Blendrahmen anextrudiert ist. Diese Varianten der Anbindung der Mitteldichtung an das Kunststoff-Blendrahmenprofil haben sich in der Praxis als besonders nützlich gezeigt.

Es kann vorteilhaft sein, wenn Lippe und Fahne der Mitteldichtung an derselben Seite des Grundkörpers angeordnet sind.

Im Folgenden soll die vorliegende Erfindung unter Bezugnahme auf die in den Figuren dargestellten Ausführungsformen im Detail erläutert werden.

### Kurze Beschreibung der Zeichnungen

- Figur 1: zeigt eine Querschnittsdarstellung eines Rahmens eines Kunststofffensters gemäß einer Ausführungsform der vorliegenden Erfindung.
- Figur 2: zeigt eine vergrößerte Darstellung der Mitteldichtung des in Fig. 1 erfindungsgemäßen Kunststofffensters.
- Figur 3: zeigt eine Darstellung eine alternative Ausführungsform der gemäß der vorliegenden Erfindung verwendeten Mitteldichtung.
- Figur 4: zeigt eine Darstellung eine weitere Ausführungsform der gemäß der vorliegenden Erfindung verwendeten Mitteldichtung.
- Figur 5: zeigt eine Querschnittsdarstellung eines Rahmens eines Kunststofffensters gemäß einer Ausführungsform der vorliegenden Erfindung.

### Detaillierte Beschreibung bevorzugter Ausführungsformen

Die nachstehenden Ausführungen beziehen sich exemplarisch auf einen Rahmen für ein Kunststofffenster und gelten entsprechend auch für eine Kunststofftür.

In Fig. 1 ist eine Ausführungsform des erfindungsgemäßen Rahmens 2 eines Kunststofffensters 1 dargestellt. Der Rahmen 2 umfasst einen aus Kunststoff-Blendrahmenprofilen gebildeten Blendrahmen 3 und einen aus Kunststoff-Flügelrahmenprofilen gebildeten Flügelrahmen 4. Der Flügelrahmen 4 umgibt ein Flächentragelement 6 in dessen Stirnseitenbereichen. In der in Figur 1 dargestellten Ausführungsform ist das Flächentragelement 6 eine Isolierverglasung mit drei Glasscheiben.

Am Außenüberschlag des Blendrahmens 3 ist eine in einer Dichtungsaufnahmenut aufgenommene Anschlagdichtung 7 angeordnet, an der der Flügelrahmen 4 im geschlossenen Zustand des Kunststofffensters 1 anliegt. Ebenso liegt im geschlossenen Zustand der Blendrahmen 3 an einer weiteren Anschlagdichtung 7' an, die in einer Dichtungsaufnahmenut des Flügelrahmens 4 aufgenommen ist. In die Haupthohlkammern der Blendrahmen- und Flügelrahmenprofile sind Schaumstoff-Einschieblinge 8, 8' eingesetzt.

In einem Falzbereich 9 zwischen dem Blendrahmen 3 und dem Flügelrahmen 4 ist eine Mitteldichtung 5 angeordnet, die in Figur 2 vergrößert dargestellt ist. Die Mitteldichtung 5 umfasst einen Grundkörper 10, eine Lippe 11 und eine Fahne 12. Sowohl Lippe 11 als auch Fahne 12 sind an derselben Seite des Grundkörpers 10 angeformt. Darüber hinaus weist die Fahne 12 einen Fuß 15 auf, der in eine Dichtungsaufnahmenut 16 am Blendrahmen eingezogen ist, wodurch die Mitteldichtung 5 mit dem Blendrahmen 3 verbunden ist. Alternativ dazu kann der Grundkörper 10 der Mitteldichtung 5 durch Koextrusion an den Blendrahmen (3) anextrudiert sein. Der Grundkörper 10 besitzt im Querschnitt einen Aufbau aus mindestens zwei Hohlkammern. Als Material für die Mitteldichtung 5 ist ein thermoplastisches Elastomer, insbesondere auf Basis von PVC, PP/EPDM sowie TPS und SBS bevorzugt. In besonders bevorzugten Ausführungsformen der vorliegenden Erfindung ist der Grundkörper 10 und/oder der Fuß 15 aus einem härteren thermoplastischen Elastomer als die Lippe 11 und Fahne 12.

Im geschlossenen Zustand des Kunststofffensters 1 liegt die Lippe 11 an einer Anschlagfläche des Flügelrahmens 4 an. Dadurch wird der Falzraum in eine umlaufende raumseitige Kammer 13 und eine umlaufende wetterseitige Kammer 14 unterteilt. Darüber hinaus weist vom Grundkörper 10 der Mitteldichtung 5 eine von der Lippe 11 beabstandete Fahne 12 in Richtung des Flügelrahmens 4, ohne diesen aber zu berühren. Dabei beträgt der Abstand zwischen der Fahne 12 und dem Flügelrahmen 4 vorzugsweise höchstens 2 mm. Ein derartiger Abstand sorgt für eine thermisch beruhigte, umlaufende Kammer, die zwischen Grundkörper 10, Lippe 11, Flügelrahmen 4 und Fahne 12 gebildet wird.

In Figur 3 ist eine weitere Ausführungsform der erfindungsgemäßen Mitteldichtung 5 dargestellt, die in analoger Weise in dem erfindungsgemäßen Rahmen 2 eingesetzt werden kann. Die Mitteldichtung 5 umfasst wiederum einen Grundkörper 10, eine Lippe 11 und eine Fahne 12, wobei Lippe 11 und Fahne 12 an derselben Seite des Grundkörpers 10 angeformt sind. Die Fahne 12 kann durch einen Fuß 15 in die Dichtungsaufnahmenut 16 des Blendrahmens 3 zur Befestigung der Mitteldichtung 5 an den Blendrahmen 3 eingezogen sein. Die Fahne 12 ist aus einem Fahnenkörper 18 und einem flexiblen Verbindungsbereich 17 aufgebaut, wobei der Fahnenkörper 18 in der gezeigten Ausführungsform massiv ausgebildet ist, d.h. der Fahnenkörper 18 weist keinen inneren Hohlraum auf. Dabei ist der Fahnenkörper 18 über den flexiblen Verbindungsbereich 17 mit dem Grundkörper 10 verbunden. Als Materialien für die Mitteldichtung 5 sind wiederum thermoplastische Elastomere, insbesondere auf Basis von PVC, PP/EPDM sowie TPS und SBS bevorzugt, wobei der Grundkörper 10 und/oder der Fuß 15 aus einem härteren thermoplastischem Elastomer als die Lippe 11 und die Fahne 12 hergestellt sein können.

Eine weitere Ausführungsform der erfindungsgemäßen Mitteldichtung 5 ist in Figur 4 dargestellt, die in analoger Weise die in Figur 1 gezeigt Mitteldichtung 5 mit dem Blendrahmen 3 verbunden werden kann. In dieser Ausführungsform der erfindungsgemäßen Mitteldichtung 5 ist der Fahnenkörper 18 als Schlauch mit innerem Hohlraum ausgebildet. Der Fahnenkörper 18 ist auch in dieser Ausführungsform über den flexiblen Verbindungsbereich 17 mit dem Grundkörper 10 verbunden. Als Materialien für die Mitteldichtung 5 sind wiederum thermoplastisches Elastomer, insbesondere auf Basis von PVC, PP/EPDM sowie TPS und SBS bevorzugt. Dabei können der Grundkörper 10 und/oder der Fuß 15 aus einem härteren thermoplastischem Elastomer als die Lippe 11 und die Fahne 12 hergestellt sein.

Figur 5 zeigt eine weitere Ausführungsform eines erfindungsgemäßen Rahmens 2 eines Kunststofffensters 1. Der Rahmen 2 gemäß dieser Ausführungsform ist identisch zu dem in Figur 1 gezeigten Rahmen mit der Ausnahme aufgebaut, dass der Grundkörper 10 der Mitteldichtung 5 als eine Erhebung 19 des Blendrahmens 3 ausgebildet ist. Die Erhebung ist aus demselben Material wie der Kunststoff-Rahmenprofil des Blendrahmens 3 (vorzugsweise PVC oder glasfaserverstärktes PVC). Lippe 11 und Fahne 12 sind wiederum aus thermoplastischem Elastomer, insbesondere auf Basis von PVC, PP/EPDM sowie TPS und SBS bevorzugt, und an die Erhebung 19 anextrudiert (vorzugsweise durch Coextrusion).

Die vorliegende Erfindung wurde vorstehend in Bezug auf einen Rahmen für ein Kunststofffenster erläutert. Für den Fachmann ist jedoch ersichtlich, dass die Ausführungen in gleicher Weise auf einen entsprechenden Rahmen für eine Kunststofftür übertragen werden können.

## Patentansprüche

1. Rahmen (2) eines Kunststofffensters (1) oder einer Kunststofftür, umfassend
- einen aus Kunststoff-Blendrahmenprofilen gebildeten Blendrahmen (3),
- einen aus Kunststoff-Flügelrahmenprofilen gebildeten Flügelrahmen (4),
- eine Mitteldichtung (5), die in einem Falzbereich (9) zwischen dem Blendrahmen (3) und dem Flügelrahmen (4) angeordnet ist und die einen Grundkörper (10) und eine Lippe (11) umfasst, die an einer Anschlagfläche des Flügelrahmen (4) unter Bildung einer umlaufenden raumseitigen Kammer (13) und einer umlaufenden wetterseitigen Kammer (14) anliegt,
**dadurch gekennzeichnet, dass** die Mitteldichtung (5) weiter eine von der Lippe (11) beabstandete, zum Flügelrahmen (4) weisende Fahne (12) umfasst, die nicht am Flügelrahmen (3) anliegt, und der Abstand zwischen Flügelrahmen (5) und Fahne (12) höchstens 2 mm beträgt.

2. Rahmen nach Anspruch 1, **dadurch gekennzeichnet, dass** die Fahne (12) einen elastisch verformbaren Verbindungsbereich (17) aufweist.

3. Rahmen nach Anspruch 2, **dadurch gekennzeichnet, dass** sich der elastisch verformbare Verbindungsbereich (17) über die gesamte Länge der Fahne (12) erstreckt.

4. Rahmen nach Anspruch 2, **dadurch gekennzeichnet, dass** die Fahne (12) einen Fahnenkörper (18) umfasst, der über den elastisch verformbaren Verbindungsbereich (17) einstückig an den Grundkörper (10) der Mitteldichtung (5) angeformt ist.

5. Rahmen nach Anspruch 4, **dadurch gekennzeichnet, dass** der Fahnenkörper (18) massiv ausgebildet ist oder einen inneren Hohlraum aufweist.

6. Rahmen nach einem der Ansprüche 1 bis 5, **dadurch gekennzeichnet, dass** der Grundkörper (10) im Querschnitt einen Aufbau aus mindestens zwei Hohlkammern aufweist.

7. Rahmen nach einem der Ansprüche 1 bis 6, **dadurch gekennzeichnet, dass** ein thermoplastisches Elastomer das Material der Mitteldichtung (5) darstellt.

8. Rahmen nach einem der Ansprüche 1 bis 7, **dadurch gekennzeichnet, dass** die Mitteldichtung (5) zusammen mit dem Blendrahmenprofil in den Eckbereichen des Blendrahmens (3) verschweißt ist.

9. Rahmen nach einem der Ansprüche 1 bis 7, **dadurch gekennzeichnet, dass** die Mitteldichtung (5) weiter einen Fuß (15) umfasst, der in eine Dichtungsaufnahmenut (16) des Blendrahmens (3) eingezogen ist.

10. Rahmen nach einem der Ansprüche 1 bis 7, **dadurch gekennzeichnet, dass** der Grundkörper (10) der Mitteldichtung (5) als eine Erhebung (19) des Blendrahmens (3) ausgebildet ist, wobei Lippe (11) und Fahne (12) an die Erhebung (19) anextrudiert sind.

11. Rahmen nach einem der Ansprüche 1 bis 7, **dadurch gekennzeichnet, dass** der Grundkörper 10 der Mitteldichtung (5) durch Koextrusion an den Blendrahmen (3) anextrudiert ist.

## Claims

1. A frame (2) of a plastic window (1) or plastic door, comprising
- an outer frame (3) made from plastic outer frame profiles,
- a sash frame (4) made from plastic sash frame profiles,
- a centre seal (5), which is disposed in a rebate area (9) between the outer frame (3) and the sash frame (4) and which comprises a main body (10) and a lip (11), which abuts against a stop surface of the sash frame (4) forming a continuous chamber (13) on the room-facing side and a continuous chamber (14) on the weather-facing side,
**characterised in that** the centre seal (5) further comprises a tab (12) at a distance from the lip (11), facing the sash frame (4), which tab does not abut against the sash frame (3), and the distance between sash frame (5) and tab (12) is no more than 2 mm.

2. The frame according to claim 1, **characterised in that** the tab (12) has an elastically deformable connecting region (17).

3. The frame according to claim 2, **characterised in that** the elastically deformable connecting region (17) extends along the entire length of the tab (12).

4. The frame according to claim 2, **characterised in that** the tab (12) comprises a tab body (18), which is integrally moulded on to the main body (10) of the centre seal (5) via the elastically deformable connecting region (17).

5. The frame according to claim 4, **characterised in that** the tab body (18) is solid or has an internal cavity.

6. The frame according to one of claims 1 to 5, **characterised in that** the main body (10), in cross-section, has a construction comprising at least two hollow chambers.

7. The frame according to one of claims 1 to 6, **characterised in that** a thermoplastic elastomer represents the material of the centre seal (5).

8. The frame according to one of claims 1 to 7, **characterised in that** the centre seal (5) is welded together with the outer frame profile in the corner regions of the outer frame (3).

9. The frame according to one of claims 1 to 7, **characterised in that** the centre seal (5) further comprises a foot (15), which is drawn in to a seal-accommodating groove (16) of the outer frame (3).

10. The frame according to one of claims 1 to 7, **characterised in that** the main body (10) of the centre seal (5) is formed as a protrusion (19) of the outer frame (3), wherein lip (11) and tab (12) are extruded on to the protrusion (19).

11. The frame according to one of claims 1 to 7, **characterised in that** the main body (10) of the centre seal (5) is extruded on to the outer frame (3) by coextrusion.

## Revendications

1. Cadre (2) d'une fenêtre en matière synthétique (1) ou d'une porte en en matière synthétique comprenant
- un dormant (3) formé de profilés de dormant en matière synthétique,
- un cadre de vantail (4) formé de profilés de cadre de vantail en matière synthétique,
- un joint d'étanchéité central (5) qui est disposé dans une feuillure (9) entre le dormant (3) et le cadre de vantail (4) et qui comprend un corps de base (10) et une lèvre (11), ladite lèvre reposant contre une surface de butée du cadre de vantail (4) en formant une chambre (13) périphérique côté intérieur et une chambre (14) périphérique côté intempéries,
**caractérisé en ce que** le joint d'étanchéité central (5) comprend par ailleurs un rebord (12) tourné vers le cadre de vantail (4) et espacé de la lèvre (11), qui ne repose pas contre le cadre du vantail (3), et que l'écart entre le cadre de vantail (5) et le rebord (12) est de 2 mm maximum.

2. Cadre selon la revendication 1, **caractérisé en ce que** le rebord (12) présente une zone de liaison (17) élastiquement déformable.

3. Cadre selon la revendication 2, **caractérisé en ce que** la zone de liaison (17) élastiquement déformable s'étend sur toute la longueur du rebord (12).

4. Cadre selon la revendication 2, **caractérisé en ce que** le rebord (12) comprend un corps (18) de rebord, lequel corps est moulé en une seule pièce sur le corps de base (10) du joint d'étanchéité central (5) au moyen de la zone de liaison (17) élastiquement déformable.

5. Cadre selon la revendication 4, **caractérisé en ce que** le corps du rebord (18) est formé de manière massive ou présente une cavité intérieure.

6. Cadre selon l'une quelconque des revendications 1 à 5, **caractérisé en ce que** le corps de base (10), dans la section transversale, présente une structure en au moins deux chambres creuses.

7. Cadre selon l'une quelconque des revendications 1 à 6, **caractérisé en ce qu'**un élastomère thermoplastique constitue le matériau du joint d'étanchéité central (5).

8. Cadre selon l'une quelconque des revendications 1 à 7, **caractérisé en ce que** le joint d'étanchéité central (5) est soudé avec le profilé du dormant dans les zones de coin du dormant (3).

9. Cadre selon l'une quelconque des revendications 1 à 7, **caractérisé en ce que** le joint d'étanchéité central (5) comprend également un pied (15) qui est évidé dans une rainure de réception du joint d'étanchéité (16) du dormant (3).

10. Cadre selon l'une quelconque des revendications 1 à 7, **caractérisé en ce que** le corps de base (10) du joint d'étanchéité central (5) est conçu comme une élévation (19) du dormant (3), la lèvre (11) et le rebord (12) étant extrudés sur l'élévation (19).

11. Cadre selon l'une quelconque des revendications 1 à 7, **caractérisé en ce que** le corps de base (10) du joint d'étanchéité central (5) est extrudé par co-extrusion sur le dormant (3).
